# EUROPÄISCHE PATENTSCHRIFT

(11) **EP 0 303 007 B1**
(45) Veröffentlichungstag und Bekanntmachung des Hinweises auf die Patenterteilung: **04.03.1992**
(21) Anmeldenummer: 88107900.8
(22) Anmeldetag: 18.05.1988
(51) Int. Cl.: B61F 5/38

(54) **Fahrwerk für ein Schienenfahrzeug**
Running gear for rail vehicle
Train de roulement pour véhicule ferroviaire

(30) Priorität: 01.08.1987 DE 3725574
(43) Veröffentlichungstag der Anmeldung: 15.02.1989
(73) Patentinhaber: MAN GHH Schienenverkehrstechnik GmbH, 90461 Nürnberg (DE)
(72) Erfinder: Lang, Hans-Peter, D-8850 Donauwörth (DE); von Madeyski, Thilo, Dr., D-3000 Hannover 1 (DE)
(74) Vertreter: Merten, Fritz

(56) Entgegenhaltungen:
- FR-A- 2 430 881
- FR-A- 2 511 962

## Beschreibung

Die Erfindung bezieht sich auf ein Fahrwerk für ein Schienenfahrzeug, insbesondere ein Drehgestell nach dem Oberbegriff des Patentanspruchs 1.

Mit der Anhebung der Fahrgeschwindigkeiten werden an die Fahrwerke moderner Schienenfahrzeuge steigende Anforderungen hinsichtlich eines stabilen Fahrverhaltens und einer guten Bogenläufigkeit mit geringem horizontalen Kraftniveau und niedrigem Verschleiß zwischen Rad und Schiene gestellt, denen konventionelle Drehgestelle nicht genügen, bei welchen die einzelnen Radsatzachsen am Drehgestell mit hoher Längssteifigkeit abgestützt sind und daher nicht die für eine radiale Einstellung der Radachse im Gleisbogen erforderlichen Wendebewegungen, d.h. Schwenkbewegungen um die Hochachse, ausführen können.

Zur Verbesserung des Bogenfahrverhaltens von Drehgestellen ist es z.B. aus der CH-PS 1 83 368 bekannt, die einzelnen Radsatzachsen wendebeweglich am Drehgestellrahmen zu lagern und zwangsweise in Abhängigkeit von dem Ausdrehwinkel des Drehgestells unter dem Wagenkasten radial zum Gleisbogen einzustellen, wobei zu diesem Zweck zwei bewegungsschlüssig miteinander verkoppelte Lenkgestänge vorgesehen sind, die jeweils einen wagenkasten-gesteuerten, seitlich am Drehgestellrahmen gelagerten Umlenkhebel enthalten, mit dem die schienengleichen Achsenden der beiden Radsatzachsen jeweils über eine an das freie Hebelende angeschlossene Steuerstange in Fahrwerk-Längsrichtung gegensinnig verstellbar verbunden sind. Eine solche ausdrehwinkel-abhängige, kinematische Zwangssteuerung, die sehr anfällig gegen geometrische, z.B. einbaubedingte Fehleinstellungen ist, nimmt dem starren Radsatz die ihm innewohnende Tendenz zur radialen Selbsteinstellung und ist nicht Gegenstand der Erfindung.

Bei Fahrwerken der beanspruchten Art hingegen, wie sie in Form sogenannter Kreuzanker-Drehgestelle etwa aus der FR-A-2 511 962 bekannt sind, wird das Selbstwende- und Führvermögen des profilierten, starren Radsatzes, das sich einerseits aus geometrisch durch das Rad/Schieneprofil bedingten, seitlichen Rückführkräften und andererseits aus schlupfbedingten Kraftschlußkräften in Längs- und Querrichtung ergibt, zur selbsttätigen Radialeinstellung der Radsätze in Gleisbögen in der Weise ausgenutzt, daß die Radsatzachsen am Drehgestellrahmen längselastisch geführt und hinsichtlich ihrer Wendebewegungen durch eine wagenkastenunabhängige Koppelungseinrichtung selbsteinstellend miteinander verbunden werden. Eine solche Kreuzanker-Koppelung der jeweils diagonal einander gegenüberliegenden Achsenden bzw. Radsatzlager benötigt jedoch den bei modernen Drehgestellen in der Regel nicht verfügbaren Bauraum in der Drehgestellmitte, und ferner muß aus Stabilitätsgründen für höhere Fahrgeschwindigkeiten die längselastische Achsfederung so steif ausgelegt werden, daß die Selbststeuerung der Radsätze wesentlich beeinträchtigt wird, wenn nicht in baulich aufwendiger Weise zwischen jedem Achslager und dem Drehgestellrahmen jeweils Längsdämpfer vorgesehen sind, die dann zusammen mit der Achsquerfederung über den Drehgestellrahmen ein völlig unabhängiges Stabilitätssytem bilden. Hinzukommt, daß die Längskräfte aus den Beschleunigungs- und Verzögerungsvorgängen des Schienenfahrzeugs über die Achslängsfedern aufgenommen werden und die radiale Selbsteinstellung der Radsätze bei Bogenfahrt negativ beeinflussen, was sich nur durch eine weitere Erhöhung des Bauaufwandes, nämlich den Einbau von zusätzlichen Gelenkhebeln, etwa seitlich am Drehgestell angeordneten Hebelsystemen, vermeiden läßt, welche die Radsatzachsen längskraftübertragend, aber wendebeweglich mit dem Drehgestellrahmen verbinden und das Zentrum der Selbsteinstellbewegungen zwangsläufig auf die Achsmitte festlegen.

Demgegenüber ist es Aufgabe der Erfindung, das Fahrwerk der eingangs genannten Art so auszubilden, daß mit einer einfachen, wagenkastenunabhängig gesteuerten Radsatz-Koppelung eine selbsttätige Radialeinstellung der Radsatzachsen in Gleisbögen und gleichzeitig eine große Stabilität bei hohen Fahrgeschwindigkeiten erreicht und die aus Verzögerungs- oder Beschleunigungsvorgängen resultierenden Längskräfte rückwirkungsfrei von den Radsätzen auf den Fahrwerkrahmen übertragen werden.

Diese Aufgabe wird erfindungsgemäß durch das im Anspruch 1 gekennzeichnete Fahrwerk gelöst.

Erfindungsgemäß wird durch ein einziges, selbsteinstellendes Hebelsystem auf jeder Fahrwerkseite, welches einschließlich der Längsdämpfung aus wenigen, einfachen Bauelementen besteht, die sich unter Freihaltung der Fahrwerkmitte und ohne zusätzliche Gelenkverbindung mit den entsprechenden Bauelementen auf der jeweils anderen Fahrwerkseite problemlos am Fahrwerk unterbringen lassen, eine unter dem Gesichtspunkt einer genauen radialen Selbststeuerung in Gleisbögen und einer hochgradigen Stabilitätswirkung auch bei sehr großen Fahrgeschwindigkeiten optimale Auswahl und Beschränkung der Freiheitsgrade der Radsätze in Fahrwerk-Längsrichtung garantiert. So werden durch die beiden Hebelsysteme gleichsinnige Längsverschiebungen der Radsatzachsen unterbunden und die aus Brems- oder Beschleunigungsvorgängen resultierenden Längskräfte ohne Belastung der längselastischen Primärfederung über das Umlenkglied unmittelbar auf den Fahrwerkrahmen übertragen, ohne daß es hierzu einer zusätzlichen, längssteifen Gelenkverbindung zwischen Radsatzachsen und Fahrwerkrahmen bedarf, während andererseits die Radsätze hinsichtlich reiner Wendebewegungen nicht mit dem Wagenkasten, sondern nur untereinander und nur zwischen schienengleichen Achsenden derart zwangsverkoppelt sind, daß die Radsatz-Einstellbewegungen auf gegensinnige, für jede Fahrwerkseite voneinander kinematisch unabhängige Längsverschiebungen der Achsenden beschränkt sind, zu deren Dämpfung lediglich ein einziges Dämpfungselement je Hebelsystem benötigt wird, wodurch auf konstruktiv einfache Weise und mit einer deutlich verringerten, ungefederten Fahrwerkmasse eine ausgezeichnete Laufstabilität auch im Hochgeschwindigkeitsbereich trotz einer für die Selbsteinstellwirkung ausreichend längsweichen Achsführung am Fahrwerk erzielt wird.

Aufgrund ihrer einbaugünstigen, robusten und wartungsarmen Ausbildung ist die kinematische Radsatz-Selbssteuerung nach der Erfindung sowohl für Reisezug- wie auch für Güterwagen und nicht nur für Lauf-, sondern auch für Triebdrehgestelle in hervorragender Weise geeignet.

In weiterer, baulich besonders einfacher Ausgestaltung der Erfindung ist das kinematische Hebelsystem auf jeder Fahrwerkseite in der in Anspruch 2 angegebenen Weise ausgebildet und besitzt, da die Primäraufhängung der Radsatzachsen am Fahrwerkrahmen nicht nur längselastisch sondern im allgemeinen auch vertikal federnd gestaltet ist, vorzugsweise die im Anspruch 3 gekennzeichnete Drehpunktgeometrie, um sicherzustellen, daß die Vertikalbewegungen einerseits und die Selbststeuer-Bewegungen der Radsätze andererseits weitgehend unbeeinflußt voneinander und rückwirkungsfrei erfolgen.

Zweckmäßigerweise sind die beiden Dämpfer gemäß Anspruch 4 jeweils zwischen dem Umlenkhebel und einem rahmenfesten Anlenkpunkt angeordnet, so daß sie keinen Teil der ungefederten Masse bilden, und während Längsdämpfer üblicherweise nur relativ kleine Dämpfungswege zur Verfügung haben, kann durch die nach Anspruch 5 bevorzugte Verlängerung des Umlenkhebels die vom Dämpfer geforderte Charakteristik auf sehr einfache Weise in einen erwünschten Bereich gebracht und auf konstruktiv aufwendige Spezialdämpfer verzichtet werden.

Damit bei gegensinnigen Selbstwendebewegungen der Radsätze die in den Anlenkpunkten der beiden Dämpfer eingeleiteten Dämpferkräfte nicht am Fahrwerkrahmen zu unerwünschten Störmomenten um die Hochachse führen, arbeiten die Dämpfer gemäß Anspruch 6 vorzugsweise bewegungskonform zu den einander diagonal gegenüberliegenden Steuerhebeln der beiden Hebelsysteme, so daß trotz der geringen Anzahl von insgesamt zwei Einzel-Längsdämpfern für die beiden Radsätze an den fahrwerkseitigen Dämpfer-Stützpunkten nur gleichgerichtete, zur Fahrwerkmitte symmetrische Dämpfungskräfte angreifen.

Eine wahlweise, im Hinblick auf große Stellwege und eine Minimierung der ungefederten Fahrwerk-Masse ebenfalls günstige Anordnung der Einzeldämpfer besteht gemäß Anspruch 7 darin, daß diese jeweils zwischen den beiden Steuerhebeln jedes Hebelsystems wirkend eingebaut sind, und damit die radiale Selbststeuerung der Radsätze etwa bei Bogeneinfahrt durch die Dämpferkräfte nicht nennenswert behindert wird, gleichzeitig jedoch höherfrequente, dynamische Wendebewegungen der Radsätze wirksam gedämpft werden, sind als Dämpfer gemäß Anspruch 8 vorzugsweise hydraulische Dämpfungselemente mit steiler Charakteristik vorgesehen.

Wie bereits erwähnt, liegt ein wesentlicher Aspekt der Erfindung in der eine Selbsteinstellung der Radsätze zulassenden, den Freiheitsgrad der Achsen in Fahrwerk-Längsrichtung ausschließlich auf gegensinnig gleichgroße Bewegungen schienengleicher Achsenden einschränkenden Verkoppelung der Radsätze, und daher muß ein Spiel im Hebelsystem insbesondere an den Dreh- bzw. Gelenkpunkten möglichst vermieden werden. Aus diesen Grund werden die Dreh- bzw. Gelenkpunkte der Hebelsysteme gemäß Anspruch 9 vorzugsweise als verschleißfeste Gummigelenke sehr hoher Steifigkeit ausgebildet.

Die Erfindung wird nachfolgend anhand zweier Ausführungsbeispiele in Verbindung mit der Zeichnung näher erläutert. Es zeigen in schematischer Darstellung:
- Fig. 1: Die Seitenansicht eines erfindungsgemäßen Drehgestells mit seitlichem Hebelsystem und zugeordneter Längsdämpfung;
- Fig. 2: Eine der Fig. 1 entsprechende Darstellung mit einer alternativen Dämpferanordnung;
- Fig. 3: Eine perspektivische Darstellung des in Fig. 1 gezeigten Fahrwerks.

Das in den Fig. gezeigte Drehgestell enthält als Hauptbestandteile zwei starre Radsätze 2, 4, deren jeweils mit einem Hohl- oder Verschleißprofil versehene Räder 6, 8 fest mit der Radsatzwelle 10, 12 bzw. -achse A-A, B-B verbunden sind, sowie einen aus Längs- und Querträgern 14, 16 bestehenden Drehgestellrahmen 18, der den (nicht gezeigten) Wagenkasten über an den Längsträgern 14 angeordnete Luftfedern 20 (Fig. 1 und 2) und z. B. eine in der Rahmenmitte liegende Drehzapfenlagerung (ebenfalls nicht gezeigt) trägt.

Die die Radsatzführung am Drehgestellrahmen 18 bewirkende Primäraufhängung besteht aus in allen drei Koordinatenrichtungen, also in Längs-, Quer- und Vertikalrichtung elastischen Federelementen 22, über die sich der Drehgestellrahmen 18 auf den achsendseitigen Radsatzlagergehäusen 24 abstützt. Für die radiale Selbsteinstellung der Radsätze 2, 4 ist die Längselastizität der Radsatzführung, also der Federelemente 22 entscheidend.

Um die Bewegungsfreiheit der beiden Radsätze 2, 4 in Längsrichtung bezüglich des Drehgestellrahmens 18 zu beschränken, ist eine selbsteinstellende Hebelsteuerung vorgesehen, welche aus zwei, kinematisch voneinander unabhängigen, jeweils an einer Drehgestell-Längsseite angeordneten Hebelsystemen 26.1 und 26.2 besteht, die nur gegensinnige Längsbewegungen der jeweils schienengleichen Achsenden bzw. Achslagergehäuse 24 des Radsatzpaares 2, 4 gegeüber dem Drehgestellrahmen 18 zulassen.
Zu diesem Zweck enthält jedes Hebelsystem 26.1 und 26.2 einen um einen drehgestellfesten Drehpunkt 28 etwa in der Mitte des Längsträgers 14 schwenkbar gelagerten Umlenkhebel 30 und zwei sich in entgegengesetzte Richtungen erstreckende Steuerhebel 32, die einerseits über symmetrisch zum Drehpunkt 28 liegende Gelenkpunkte 34, 36 mit den beiden Hebelarmen des Umlenkhebels 30 und andererseits über Gelenkpunkte 38 und 40 mit den schienengleichen Lagergehäusen 24 des Radsatzpaares 2, 4 verbunden sind. Die für die Wirksamkeit der Radsatz-Selbststeuerung maßgebliche Längsspiel-Freiheit der Hebelsysteme 26 wird dadurch erreicht, daß die Gelenkpunkte 34 bis 40 als verschleißfeste Gummigelenke sehr hoher radialer Steifigkeit und der Drehpunkt 28, je nach Anforderung an die Gesamtsteifigkeit der Radsatzverkoppelung, ebenfalls als derartiges Gummigelenk oder als spielfreies Gleitlager ausgeführt wird.

Damit die durch die Hebelsysteme 26 in ihrem Freiheitsgrad beschränkten Längs- oder Horizontalbewegungen und die in den anderen Richtungen entsprechend der Federcharakteristik der Federelemente 22 zugelassenen Vertikal- und Querbewegungen der Radsatzachsen A, B sich gegenseitig möglichst nicht beeinflussen, verlaufen in der Mittellage der Radsätze 2, 4, also im Auslegungspunkt des Dreh-gestells, die geraden Verbindungslinien der Gelenkpunkte 34 und 38 bzw. 36 und 40 durch die Mittellinie des zugeordneten, aus Einbaugründen gegenüber den Gelenkpunkten 38 bzw. 40 versetzten Achsendes und schneiden somit die zugehörige Radsatzachse A bzw. B und gleichzeitig stehen diese steuerhebelseitigen Verbindungslinien im wesentlichen senkrecht zu der Verbindungsgeraden der Gelenkpunkte 28, 34, 36 des Umlenkhebels 30, was durch die in den Fig. gezeigte Schräganstellung des Umlenkhebels 30 im Drehgestell-Auslegungspunkt erreicht wird.

Jedem Hebelsystem 26.1 und 26.2 ist ein Dämpfer 42 für die Längsbewegungen der Radsatzenden zugeordnet, der als hydraulisches Dämpfungselement mit steiler geschwindigkeitsabhängiger Dämpfungscharakteristik ausgebildet und gemäß den Fig. 1 und 3 einerseits mit einem drehgestellfesten Anlenkpunkt 44 und andererseits mit dem über den Gelenkpunkt 36 hinaus verlängerten Hebelarmende des Umlenkhebels 30 gelenkig verbunden ist. Damit bei gegensinnigen Wendebewegungen der Radsätze 2, 4 der Drehgestellrahmen 18 nicht durch die in den Anlenkpunkten 44 der beiden Dämpfer 42 eingeleiteten Dämpferkräfte zu unerwünschten Wendebewegungen angeregt wird, arbeiten die Längsdämpfer 42 bewegungskonform zu den einander diagonal gegenüberliegenden Steuerhebeln 32 der beiden Hebelsysteme 26.1 und 26.2, was durch die aus Fig. 3 ersichtliche, zur Drehgestellmitte punktsymmetrische Anordnung der Längsdämpfer 42 erreicht wird.

Bei dem in Fig. 2 gezeigten Ausführungsbeispiel, bei dem die den Fig. 1 und 3 entsprechenden Bauteile mit dem gleichen Bezugszeichen versehen sind, werden die Längsdämpfer 42 mittels der Arme 46 und 48 direkt an die Steuerhebel 32 des jeweiligen Hebelsystems 26.1 bzw. 26.2 angeschlossen. Hierdurch werden mögliche Elastizitäten in den umlenkhebelseitigen Dreh- und Gelenkpunkten 28, 34, 36 ausgeschaltet und eine sehr steife Ankoppelung der Dämpfer 42 an die Radsatz-Lagergehäuse 24 sichergestellt, wodurch die gegensinnigen Radsatzwende-und -längsbewegungen mit höchster Wirksamkeit gedämpft werden können. Im übrigen ist die Bau- und Funktionsweise des Drehgestells gemäß Fig. 2 die gleiche wie bei dem ersten Ausführungsbeispiel.

Gleichsinnige Längskräfte aus Verzögerungs- oder Beschleunigungsvorgängen werden über die Steuerstangen 32 und den Hebeldrehpunkt 28 in den Drehgestellrahmen 18 eingeleitet und haben daher auf die Radialeinstellung der Radsätze 2, 4 im Gleisbogen keinen Einfluß. Die beschriebene Radsatz-Selbststeuerung ist daher auch für Triebgestelle geeignet.

Anstelle der starren Radsätze 2.4 können auch schlupfgeregelte, ein einstellbares Drehmoment übertragende Radsätze vorgesehen sein.

## Patentansprüche

1. Fahrwerk für ein Schienenfahrzeug, insbesondere Drehgestell, mit einem schubsteifen Fahrwerkrahmen (18), der mindestens zwei, jeweils am Fahrwerkrahmen längselastisch (22) angeordnete und mit einem drehmomentübertragenden Radsatz versehene Radsatzachsen (A,B) aufweist, sowie mit einer die Radsatzachsen selbsteinstellend miteinander verkoppelnden, eine Längsverschiebung des Achsendes der einen Radsatzachse in eine gleichgroße Längsverschiebung des Achsendes der anderen Radsatzachse umsetzenden Koppelungseinrichtung (26.1; 26.2),
dadurch **gekennzeichnet,** daß
die Koppelungseinrichtung
aus zwei unabhängig voneinander selbsteinstellenden, jeweils an einer Längsseite des Fahrwerkrahmens (18) angeordneten und die schienengleichen Achsenden der beiden Radsatzachsen (A,B) in Fahrwerk-Längsrichtung nur gegensinnig beweglich kinematisch verkoppelnden Hebelsystemen (26.1 und 26.2) einschließlich jeweils eines an einem bezüglich des Fahrwerkrahmens festen Drehpunkt (28) schwenkbar gelagerten Umlenkgliedes (30),
sowie aus je einem bewegungskonform zu den Schwenkbewegungen des Umlenkgliedes wirkenden Längsdämpfer (42) für jedes Hebelsystem besteht.

2. Fahrwerk nach Anspruch 1,
dadurch gekennzeichnet, daß
jedes Hebelsystem (26.1 und 26.2) als Umlenkglied einen Umlenkhebel (30) mit zwei bezüglich des fahrwerkfesten Drehpunktes (28) einander diametral gegenüberliegenden Hebelarmen aufweist, die jeweils über sich auf der Fahrwerk-Längsseite in entgegengesetzte Richtungen erstreckende Steuerhebel (32) gelenkig mit den schienengleichen Achsenden der beiden Radsatzachsen (A, B) verbunden sind.

3. Fahrwerk nach Anspruch 2,
dadurch gekennzeichnet, daß
in der Mittellage der Radsatzachsen (A, B) die gerade Verbindungslinie des umlenkhebelseitigen und des achsseitigen Gelenkpunktes (34, 38 bzw. 36, 40) jedes Steuerhebels (32) die Mittellinie des zugeordneten Achsendes schneidend und der Umlenkhebel (30) im wesentlichen senkrecht zu den Steuerhebel-Verbindungslinien angestellt ist.

4. Fahrwerk nach Anspruch 2 oder 3,
dadurch gekennzeichnet, daß
der Längsdämpfer (42) einerseits an einen fahrwerkfesten Anlenkpunkt (44) und andererseits an den Umlenkhebel (30) angeschlossen ist.

5. Fahrwerk nach Anspruch 4,
dadurch gekennzeichnet, daß
der eine Hebelarm des Umlenkhebels (30) über den steuerhebelseitigen Gelenkpunkt (36) hinaus verlängert und der Längsdämpfer (42) an das verlängerte Hebelarmende angeschlossen ist.

6. Fahrwerk nach Anspruch 4 oder 5,
dadurch gekennzeichnet, daß
die Längsdämpfer (42) bewegungskonform zu den einander diagonal gegenüberliegenden Steuerhebeln (32) der beiden Hebelsysteme (26.1 und 26.2) betätigt sind.

7. Fahrwerk nach Anspruch 2 oder 3,
dadurch gekennzeichnet, daß
die Längsdämpfer (42) jeweils zwischen den beiden Steuerhebeln (32) jedes Hebelsystems (26.1 und 26.2) wirkend angeordnet sind (Fig. 2).

8. Fahrwerk nach einem der vorhergehenden Ansprüche,
dadurch gekennzeichnet, daß
als Längsdämpfer (42) jeweils hydraulische Dämpfungselemente mit einer steil geschwindigkeitsabhängigen Dämpfungscharakteristik vorgesehen sind.

9. Fahrwerk nach einem der vorhergehenden Ansprüche,
dadurch gekennzeichnet, daß
als Dreh-bzw. Gelenkpunkte (28, 34 bis 40) verschleißfeste Gummigelenke sehr hoher Steifigkeit vorgesehen sind.

## Claims

1. Undercarriage for a rail-bound vehicle, in particular a bogie having a shear-resistant undercarriage frame (18), which has at least two axles (A, B) which are each arranged longitudinally elastically on the undercarriage frame and are provided with a torque-transmitting wheelset, and having a coupling device (26.1, 26.2) which couples the axles to each other in a self-adjusting manner and converts a longitudinal displacement of the end of the one axle into a longitudinal displacement of equal size of the end of the other axle, characterised in that the coupling device consists of two lever systems (26.1 and 26.2) which are self-adjusting independently of each other, are each arranged on one longitudinal side of the undercarriage frame (18), and kinematically couple the ends of the axles (A, B) at the same rail side, said lever systems being moveable only in opposite directions in the longitudinal direction of the undercarriage, including in each case a deflection member (30) which is mounted swivellably at a pivot (28) which is fixed in relation to the undercarriage frame, and consists of in each case one longitudinal damper (42), acting in conformity in terms of movement with the swivel movements of the deflection member, for each lever system.

2. Undercarriage according to Claim 1, characterised in that each lever system (26.1 and 26.2) has as deflection member a deflection lever (30) having two lever arms which are diametrically opposite each other in relation to the pivot (28) which is fixed to the undercarriage, which lever arms are connected in an articulated manner to the ends of the two axles (A, B) at the same rail side via control levers (32) extending in opposite directions on the longitudinal side of the undercarriage.

3. Undercarriage according to Claim 2, characterised in that, in the central position of the axles (A, B), the straight connection line of the deflection lever-side and the axle-side hinge point (34, 38 or 36, 40) of each control lever (32) intersects the central line of the associated axle end, and the deflection lever (30) is set essentially perpendicular to the control lever connection lines.

4. Undercarriage according to Claim 2 or 3, characterised in that the longitudinal damper (42) is connected on one side to an attachment point (44), which is fixed to the undercarriage, and on the other side to the deflection lever (30).

5. Undercarriage according to Claim 4, characterised in that the one lever arm of the deflection lever (30) is extended beyond the control lever-side hinge point (36), and the longitudinal damper (42) is connected to the end of the extended lever arm.

6. Undercarriage according to Claim 4 or 5, characterised in that the longitudinal dampers (42) are actuated in conformity in terms of movement with the diagonally opposite control levers (32) of the two lever systems (26.1 and 26.2).

7. Undercarriage according to Claim 2 or 3, characterised in that the longitudinal dampers (42) are each arranged so as to be effective between the two control levers (32) of each lever system (26.1 and 26.2) (Fig. 2).

8. Undercarriage according to one of the preceding claims, characterised in that hydraulic damping elements having a steeply speed-dependent damping characteristic are provided in each case as longitudinal dampers (42).

9. Undercarriage according to one of the preceding claims, characterised in that wear-resistant rubber joints of very high rigidity are provided as pivots or hinge points (28, 34 to 40).

## Revendications

1. Train de roulement pour un véhicule sur rails, en particulier bogie, comportant un châssis de train de roulement (13), rigide en translation, qui comporte au moins deux arbres d'essieu (A, B), dont chacun est disposé en élasticité longitudinale sur le châssis de roulement et est pourvu d'un essieu monté transmetteur de couple, et comportant aussi un dispositif d'accouplement, assurant un accouplement à réglage automatique des arbres d'essieu entre eux et convertissant un déplacement longitudinal de l'extrémité d'arbre de l'un des arbres d'essieu en un déplacement longitudinal de même longueur de l'extrémité d'arbre de l'autre arbre d'essieu, caractérisé en ce que le dispositif d'accouplement est constitué de systèmes de leviers (26.1 et 26.2), pouvant subir un réglage automatique indépendamment l'un de l'autre, dont chacun est disposé sur un côté longitudinal du châssis du train de roulement (18), et qui n'assurent un accouplement cinématique qu'en déplacement en sens opposés des extrémités d'arbre situés du même côté de la voie des deux arbres d'essieu (A, B) dans le sens longitudinal du train de roulement, chaque système de leviers comprenant un organe de renvoi (30), pouvant pivoter autour d'un centre de rotation (28), solidaire du châssis du train de roulement, et comportant aussi pour chaque système de leviers un amortisseur longitudinal (42), dont chacun agit en conformité de mouvement avec les mouvements de pivotement de l'organe de renvoi.

2. Train de roulement selon la revendication 1, caractérisé en ce que chaque système de leviers (26.1 et 26.2) comporte, en tant qu'organe de renvoi, un levier de renvoi (30) comportant deux bras de levier diamétralement opposés l'un à l'autre par rapport au centre de gravité (28) solidaire du train de roulement, bras de levier dont chacun est relié en articulation, par l'intermédiaire de leviers de commande (32), s'étendant dans des directions opposées sur le côté longitudinal du train de roulement, aux extrémités d'arbre, situés du même côté de la voie, des deux arbres d'essieu (A, B).

3. Train de roulement selon la revendication 2, caractérisé en ce que, au milieu des arbres d'essieu (A, B), la droite de liaison entre le point d'articulation (34, 38 ou 36, 40), côté levier de renvoi et côté essieu, de chaque levier de commande (32), est disposée de façon à couper l'axe central de l'extrémité d'arbre correspondante, le levier de renvoi (30) étant disposé essentiellement perpendiculaire aux droites de liaison des leviers de commande.

4. Train de roulement selon la revendication 2 ou 3, caractérisé en ce que l'amortisseur longitudinal (42) est raccordé d'une part à un point d'articulation (44) solidaire du train de roulement et d'autre part au levier de renvoi (30).

5. Train de roulement selon la revendication 4, caractérisé en ce que l'un des bras de levier du levier de renvoi (30) dépasse du point d'articulation (36) côté levier de commande, et que l'amortisseur longitudinal (42) est raccordé à l'extrémité de bras de levier ainsi prolongée.

6. Train de roulement selon la revendication 4 ou 5, caractérisé en ce que l'amortisseur longitudinal est actionné, en conformité de mouvement avec les leviers de commande (32), diagonalement opposés l'un à l'autre, des deux systèmes de leviers (26.1 et 26.2)(Fig. 2).

7. Train de roulement selon la revendication 2 ou 3, caractérisé en ce que les amortisseurs longitudinaux (42) sont chacun disposés, d'une manière active, entre les deux leviers de commande (32) de chaque système de leviers (26.1 et 26.2).

8. Train de roulement selon l'une des revendications précédentes, caractérisé en ce qu'on prévoit en tant qu'amortisseur longitudinal (42) des éléments d'amortissement hydrauliques comportant une caractéristique d'amortissement en fonction de la vitesse ayant une forte pente.

9. Train de roulement selon l'une des revendications précédentes, caractérisé en ce qu'on prévoit en tant que centres de rotation ou points d'articulation (28, 34 à 40) des articulations en caoutchouc résistant à l'usure et ayant une rigidité très élevée.
